# EUROPÄISCHE PATENTSCHRIFT

(11) **EP 0 567 445 B1**
(45) Veröffentlichungstag und Bekanntmachung des Hinweises auf die Patenterteilung: **10.01.1996**
(21) Anmeldenummer: 93890054.5
(22) Anmeldetag: 25.03.1993
(51) Int. Cl.: B61F 3/16, B61C 9/52, B61D 13/00

(54) **Fahrwerk für Schienenfahrzeuge, insbesondere Niederflurwagen**
Running gear for railway vehicles, especially for flatbed railway wagons
Train de roulement pour véhicules ferroviaires, notamment pour véhicules ferroviaires à plate-forme surbaissée

(30) Priorität: 22.04.1992 AT 824/92
(43) Veröffentlichungstag der Anmeldung: 27.10.1993
(73) Patentinhaber: SGP Verkehrstechnik Gesellschaft m.b.H., A-1110 Wien (AT)
(72) Erfinder: Lenk, Leopold, A-1100 Wien (AT)
(74) Vertreter: Köhler-Pavlik, Johann, Dipl.-Ing.

(56) Entgegenhaltungen:
- EP-A- 0 413 337
- EP-A- 0 443 309
- CH-A- 321 234
- DE-A- 2 610 054
- DE-C- 449 440
- DE-C- 968 802

## Beschreibung

Die Erfindung betrifft ein Fahrwerk für Schienenfahrzeuge nach dem Oberbegriff des Patentanspruches 1.

Hiebei ist insbesondere an Niederflur-, Straßen- und Nahverkehrsbahnen beliebiger Spurweite gedacht, bei welchen das Fahrwerk, vorzugsweise ein Einzelradfahrwerk, an einer gelenkigen Verbindungsstelle der Enden zweier benachbarter Wagen angeordnet und mit einem eigenen Antrieb versehen ist, wobei das Fahrwerk zweckmäßig ein Portalfahrwerk ist, bei welchem quer zur Fahrtrichtung einander gegenüberliegende Räder durch ein Portal, Portalgerüst od. dgl. verbunden sind, welches einen Teil des Durchganges zwischen aufeinanderfolgenden Wagen bildet.

Die EP-A-0 443 309 zeigt ein Einzelradfahrwerk für ein Schienenfahrzeug mit einem Motor und einem Getriebe, wobei der Motor oberhalb des Getriebes angeordnet ist.

Die EP-A-0 413 337 befaßt sich mit der Reduzierung von den Stößen, insbesondere Stoßmaxima, die vom Rad auf den Rotor des Motors weitergegeben werden. Zur Lösung des genannten Problems wird dort vorgeschlagen, ein Einzelfahrwerk zu schaffen, wobei zwischen Motor und Rad ein eine Relativbewegung zulassender elastischer Ring vorgesehen ist.

Die EP-A10457 106 zeigt ein Einzelradfahrwerk für Schienenfahrzeuge, bei welchem wohl eine eine Relativbewegung zwischen Motor und Getriebe zulassende Wellenkupplung vorgesehen ist. Bei diesem Antrieb kann eine Relativbewegung zwischen Getriebe und Rad nicht erfolgen, sodaß das Rad bzw. die Radwelle Höhenbewegungen auf das Getriebe überträgt und dadurch den Fahrkomfort beeinträchtigt.

Aufgabe der Erfindung ist die Schaffung von Maßnahmen, durch welche eine nachgiebige Verbindung zwischen Rad und Antriebsblock erzielt wird, die Relativbewegungen ermöglicht und durch welche die Übertragung von Höhenbewegungen auf das Getriebe vermieden wird, wobei auch die Bewegung des Antriebsblocks aufgenommen und verhindert wird, daß sie ins Rad geht. Damit soll die Masse Motor-Getriebe vom Rad getrennt werden, wodurch die ungefederten Massen relativ kleiner werden sollen.

Diese Aufgabe wird durch die Maßnahme nach dem kennzeichnenden Teil des Patentanspruches 1 gelöst.

Die dabei verwendeten Federn haben den Vorteil, unabhängig von allen anderen vorhandenen Federsystemen die Motor-Getriebe-Kombination gewichtsbezogen abzufedern, um eine optimale Abfederung für das System Motor-Getriebe zu erzielen.

Erfindungsgemäß wird daher die Bewegung des Antriebsblockes durch die Federn aufgenommen und die elastische Kupplung verhindert, daß diese Bewegung ins Rad geht. In der umgekehrten Richtung werden die Stöße des Rades durch die elastische Kupplung und die Federung abgefangen.

Das erfindungsgemäße System dient somit dazu, die Masse Motor-Getriebe vom Rad zu trennen, das heißt, die ungefederten Massen relativ klein zu halten.

Die Maßnahme nach Anspruch 2 dient zur Verhinderung einer Überlagerung von Schwingungen der abstützenden Feder zu einer Primärfeder.

Die Maßnahme nach Anspruch 3 dient zur Justierung des gesamten Systems.

Die Maßnahme nach Anspruch 4 dient zur Abschottung der Schwingungen des Antriebes auf das Fahrwerk.

Die Maßnahme nach Anspruch 5 dient zur Feinjustierung.

Die Maßnahme nach Anspruch 6 dient zur Begrenzung des Federweges.

Die Maßnahme nach Anspruch 7 dient zur Erzielung einer kompakten Bauweise.

Um für die Demontage des Getriebeblockes den Weg frei zu geben, dient die Maßnahme nach Anspruch 8.

Die Maßnahme nach Anspruch 9 unterstützt die Federbewegung.

Einzelheiten der Erfindung werden anhand der Zeichnungen näher erläutert, in welchen
- Fig. 1: eine Stirnansicht bzw. einen axialen Längsschnitt durch ein Rad mit Getriebe und Motor und
- Fig. 2: eine Seitenansicht der Konstruktion nach Fig. 1 zeigen.

Mit 7 ist ein angetriebenes Rad bezeichnet, welches in einem als Stahlteil ausgebildeten Radkasten 1 aufeiner Halbachse 2 über Kegelrollenlager 3,4 gelagert ist. Am Radkasten 1 sitzt über Zapfen und Primärfedern ein nicht dargestelltes Portal, welches Gegenstand des österreichischen Patentes (A 420/90) ist. Die Halbachse 2 ist mittels Schrauben 8 am Radkasten 1 angeflanscht und an ihrem Ende mit einem Gewindeteil 9 versehen, auf welchem eine Mutter 5 aufgeschraubt ist, welche das Rad 7 über die Kegelrollenlager 3,4 auf der Halbachse 2 mit einer Vorspannung fixiert. Das Rad 7 besteht aus einem Radkörper mit gummigefederten Radreifen.

Zum Antrieb des Rades 7 dient eine Antriebsgruppe B, welche aus einem Motor 10, der z.B. ein Elektromotor oder ein hydraulischer Motor sein kann, und einem Getriebe 11 besteht.

Der Antriebsblock B ist mit dem Rad 7 durch eine Kupplung 6 antriebsweise verbunden, welche als gelenkiges bzw. elastisches System ausgebildet ist, das eine Bewegung des Antriebsblockes B in der Richtung des Doppelpfeiles A erlaubt. Diese Kupplung 6 verhindert, daß bei sehr rascher Beschleunigung der als Stahlteil ausgebildete Radkasten 1 harte Stöße auf das Getriebe 11 bzw. den Antriebsblock B überträgt.

Der Motor 10 und das Getriebe 11 sind über einen Flansch 15 verbunden, u.zw. in der Form, daß der Motor 10 oberhalb und das Getriebe 11 unterhalb des Flansches zu liegen kommt, sodaß der Motor 10 lotrecht über dem Getriebe 11 angeordnet ist und mit dem Getriebe durch eine lotrechte Antriebswelle antriebsweise verbunden ist.

Der Flansch 15 ist durch zwei quer zur Fahrtrichtung einander gegenüberliegende Federn 20,20' gehalten, die an ihrem unteren Ende am Boden eines im wesentlichen C-förmigen Lagerblockes 21 bzw.21' abgestützt sind, welcher als Schweißkonstruktion ausgebildet ist und über Schrauben 22,22' am Radkasten 1 bzw. Stahlteil befestigt ist.

In jedem der beiden Lagerblöcke 21 bzw. 21' ist ein lotrechter Bolzen 24 mittels Schrauben 23,23' gehalten. Am Bolzen 24 ist eine Hülse 28 über endseitige elastische Lagerungen 25,25' geführt. An beiden Enden der Hülse 28 befinden sich im Querschnitt I-förmige Ringe 29,30, in denen als progressiv wirkende elastische Anschläge dienende Gummiringe 31,31' eingespannt sind.

Die Hülse 28 ist mit einem Außengewinde versehen, auf welchem zu beiden Seiten des Flansches 5 je eine Wellenmutter 27 bzw. 27' aufgeschraubt ist, welche Wellenmuttern 27,27' zur Höheneinstellung des Flansches 15 dienen. Die Federn 20, 20' stützen sich an ihrem oberen Ende an einem Federring 26 ab, welcher zwischen Flansch 15 bzw. Wellenmutter 27' und Feder 20 bzw. 20' eingespannt und entlang der Hülse 28 in Richtung des Doppelpfeiles A beweglich ist. Das beschriebene System, welches sich im Lagerblock 21 bzw. 21' befindet, ermöglicht eine Höhenverstellbarkeit in Richtung des Doppelpfeiles A im Rahmen des Federweges. Hiebei dienen die Gummiringe 31,31' als Endanschläge zur Begrenzung dieser Bewegung.

Der Masseschluß des Motors 10 mit der Schiene wird vorteilhalterweise dadurch hergestellt, daß die Strombrücke zwischen Motor 10 und Schiene über den Erdkabelanschluß 50 am Gehäuse des Getriebes, eine herkömmliche Erdungsbuchse 40 mit Erdungskontaktbürsten 45, die Antriebswelle 12 und das Rad 7 geschlossen ist. Damit können die üblichen direkt auf das Rad einwirkenden Erdungsbürsten vermieden werden, die im Laufe ihrer Betriebsdauer unterschiedliche Einflüsse auf die einander gegenüberliegenden Räder ausüben können. Vielmehr wird die bereits vorhandene Verbindung zwischen der Antriebswelle 12 und dem Rad 7 genützt, um die Strombrücke zu schließen und Fehlleitungen zu vermeiden. Der starre Teil der Erdungsbürsten ist mit dem Deckel für die Lagerung der Antriebswelle 12 und der rotierende Teil direkt auf dieser Welle 12 montiert. Von den Erdungskontaktbürsten 45 leitet die Welle 12 den Strom ein kurzes Stück bis eine Verbindung mit einem flexiblen, sich mit der Welle 12 mitdrehenden Erdungsseil 41 erreicht ist. Dieses Erdungsseil 41 stellt die leitende Verbindung zwischen der Welle 12 und dem Rad 7 dadurch her, daß es mit dem Deckel 42 der Radlagerung verbunden ist. Dies hat den Vorteil, daß die durch die Kupplung 6 gestattete Bewegung des Antriebsblockes B in der Richtung des Doppelpfeiles A durch die leitende Verbindung nicht gestört oder verhindert wird und damit die Übertragung harter Stöße auf das Getriebe 11 bzw. den Antriebsblock B verhindert werden kann.

Dies kommt insbesondere dann zum Tragen, wenn das Erdungsseil 41 in einer zentralen, dem Rad 7 zugewandten Ausnehmung 13 der Antriebswelle 12 angeordnet ist und zwischen dem Deckel 41 und den Rändern der Ausnehmung 13 ein Spiel vorgesehen ist. Insbesondere sind dadurch Relativbewegungen zwischen Rad 7 und Antriebswelle 12 in Richtung der Hochachse möglich.

Auch beim Zerlegen des erfindungsgemäßen Fahrwerkes zu Wartungs- oder Reparaturzwecken hat die beschriebene Erdungsvariante den Vorteil, daß sie einfach und rasch lösbar ist, wodurch die innenliegenden Bauteile leicht und schnell zugänglich sind.

## Patentansprüche

1. Einzelradfahrwerk für ein Schienenfahrzeug, insbesondere einen Niederflurwagen, bestehend aus einem Antriebsblock mit einem Motor (10) und einem Getriebe (11), wobei der Motor oberhalb des Getriebes angeordnet ist, dadurch gekennzeichnet, daß zwischen Antriebsblock (B) und Rad (7) eine eine Relativbewegung zwischen Antriebsblock (B) und Rad (7) zulassende Kupplung (6) vorgesehen ist, wobei der Motor (10) und das Getriebe (11) von oben oder unten auf einem Flansch (15) montiert sind, welcher sich auf Federn (20 bzw. 20') abstützt.

2. Fahrwerk nach Anspruch 1, dadurch gekennzeichnet, daß die den Flansch (15) abstützenden Federn (20 bzw. 20') am Boden eines Lagerblockes (21 bzw. 21') abgestützt sind, welcher an einem Radkasten (1) bzw. einem Stahlteil befestigt ist.

3. Fahrwerk nach den Ansprüchen 1 und 2, dadurch gekennzeichnet, daß in dem die Feder (20) zur Abstützung des Flansches (15) aufnehmenden Lagerblock (21 bzw. 21') ein von der Feder (20 bzw. 20') umschlossener Bolzen (24) montiert ist, auf welchem eine Hülse (28) über elastische Lagerungen (25 bzw. 25') höhenverstellbar gelagert ist.

4. Fahrwerk nach Anspruch 3, dadurch gekennzeichnet, daß die am Bolzen (24) höhenverstellbar gelagerte Hülse (28) zwischen Ringen (29, 30) angeordnet ist, in welchen Gummiringe (30, 31') eingespannt sind, die als Endanschlag für die Höhenbewegung des Flansches (15) im Rahmen des Federweges der Federn (20 bzw. 20') dienen.

5. Fahrwerk nach den Ansprüchen 3 und 4, dadurch gekennzeichnt, daß die am Bolzen (24) höhenverstellbar gelagerte Hülse (28) mit einem Außengewinde versehen ist, auf welchem oberhalb und unterhalb des Flansches (15) mindestens je eine Wellenmutter (27, 27') zur Höheneinstellung des Flansches (15) aufgeschraubt ist.

6. Fahrwerk nach den Ansprüchen 3 bis 5, dadurch gekennzeichnet, daß die den Flansch (15) abstützende Feder (20 bzw. 20') an ihrem oberen Ende an einem auf der Hülse (28) höhenverstellbaren Federring (26) abgestützt ist, welcher zwischen Flansch (15) bzw. unterer Wellenmutter (27') und Feder (20) eingespannt ist.

7. Fahrwerk nach Anspruch 1, dadurch gekennzeichnet, daß die Strombrücke zwischen Motor (10) und Schiene über den Erdkabelanschluß (50) des Getriebes, eine herkömmliche Erdungsbuchse (40) mit Erdungskontaktbürsten (45), die Antriebswelle (12) und das Rad (7) geschlossen ist.

8. Fahrwerk nach Anspruch 7, dadurch gekennzeichnet, daß die leitende Verbindung zwischen Antriebswelle (12) und Rad (7) durch ein flexibles mitdrehendes Erdungsseil (41) gegeben ist, das mit dem Deckel (42) der Radlagerung verbunden ist.

9. Fahrwerk nach Anspruch 8, dadurch gekennzeichnet, daß das Erdungsseil (41) in einer zentralen, dem Rad (7) zugewandten Ausnehmung (13) der Antriebswelle (12) angeordnet ist und zwischen dem Deckel (42) und den Rändern der Ausnehmung (13) ein Spiel vorgesehen ist.

## Claims

1. Single wheel chassis for a rail-guided vehicle, more especially a low-platform wagon, comprising a driving block having a motor (10) and a transmission mechanism (11), wherein the motor is disposed above the transmission mechanism, characterised in that a coupling means (6) is provided between the driving block (B) and the wheel (7) and permits a relative movement between the driving block (B) and the wheel (7), whereby the motor (10) and the transmission mechanism (11) are mounted from above or below on a flange (15), which is supported on springs (20 and 20' respectively).

2. Chassis according to claim 1, characterised in that the springs (20 and 20'), which support the flange (15), are supported on the base of a bearing block (21 or 21' respectively), which is secured to a wheel housing (1) or a steel component part.

3. Chassis according to claims 1 and 2, characterised in that a bolt (24), which is surrounded by the spring (20 or 20' respectively), is mounted in the bearing block (21 or 21' respectively), which accommodates the spring (20) for supporting the flange (15), a sleeve (28) being mounted on said bolt in a vertically displaceable manner via resilient bearing surfaces (25 and 25' respectively).

4. Chassis according to claim 3, characterised in that the sleeve (28), which is mounted in a vertically displaceable manner on the bolt (24), is disposed between rings (29, 30), in which rubber rings (31, 31') are clamped in position, which rubber rings serve as the end stop means for the vertical movement of the flange (15) within the travel excursion of the springs (20 and 20' respectively).

5. Chassis according to claims 3 and 4, characterised in that the sleeve (28), which is mounted in a vertically displaceable manner on the bolt (24), is provided with an external thread, on which is screwed at least one shaft nut (27, 27') above and below the flange (15) for the vertical adjustment of the flange (15).

6. Chassis according to claims 3 to 5, characterised in that the spring (20 or 20' respectively), which supports the flange (15), is supported at its upper end on a resilient ring (26), which is vertically displaceable on the sleeve (28) and is clamped in position between the flange (15), or respectively the lower shaft nut (27'), and the spring (20).

7. Chassis according to claim 1, characterised in that the current bridge between the motor (10) and the rail is closed via the land cable connection (50) of the transmission mechanism, a conventional earthing bush (40) with earthing contact brushes (45), the drive shaft (12) and the wheel (7).

8. Chassis according to claim 7, characterised in that the conductive connection between the drive shaft (12) and the wheel (7) is provided by a flexible live earthing cable (41), which is connected to the cover (42) of the wheel bearing surface.

9. Chassis according to claim 8, characterised in that the earthing cable (41) is disposed in a central recess (13), which is formed in the drive shaft (12) and faces the wheel (7), and a clearance is provided between the cover (42) and the edges of the recess (13).

## Revendications

1. Train de roulement à roue unique pour un véhicule ferroviaire, en particulier une voiture à plate-forme surbaissée, se composant d'un bloc d'entraînement comprenant un moteur (10) et un engrenage (11), le moteur étant disposé au-dessus de l'engrenage, caractérisé en ce qu'entre le bloc d'entraînement (B) et la roue (7), il est prévu un accouplement (6) permettant un mouvement relatif entre le bloc d'entraînement (B) et la roue (7), le moteur (10) et l'engrenage (11) étant montés par le bas ou par le haut sur un flasque (15) qui prend appui sur des ressorts (20 respectivement 20').

2. Train de roulement selon la revendication 1, caractérisé en ce que les ressorts (20 respectivement 20') soutenant le flasque (15) prennent appui au fond d'un bloc de palier (21 respectivement 21') qui est fixé au carter de roue (1) respectivement à une pièce en acier.

3. Train de roulement selon la revendication 1 et 2, caractérisé en ce que dans le bloc de palier (21 respectivement 21') logeant le ressort (20) pour le support du flasque (15) est monté un boulon (24) entouré par le ressort (20 respectivement 20'), boulon sur lequel est logée une douille (28) réglable en hauteur par des paliers élastiques (25 respectivement 25').

4. Train de roulement selon la revendication 3, caractérisé en ce que la douille (28) logée sur le boulon (24) de manière réglable en hauteur est disposée entre des rondelles (29, 30), entre lesquelles sont tendues des rondelles de caoutchouc (30, 31) servant de butée finale pour le mouvement en hauteur du flasque (15) dans la limite de la course des ressorts (20 respectivement 20').

5. Train de roulement selon les revendications 3 et 4, caractérisé en ce que la douille (28), logée sur le boulon (24) de manière réglable en hauteur, est munie d'un taraudage sur lequel est vissé, au-dessus et en-dessous du flasque (15), au moins un écrou d'arbre (27, 27') pour le réglage en hauteur du flasque (15).

6. Train de roulement selon les revendications 3 à 5, caractérisé en ce que le ressort (20, 20') soutenant le flasque (15) prend appui, par son extrémité supérieure, sur une rondelle élastique (26) réglable en hauteur sur la douille (28), rondelle qui est serrée entre le flasque (15) respectivement l'écrou d'arbre inférieur (27') et le ressort (20).

7. Train de roulement selon la revendication 1, caractérisé en ce que les circuits de courant entre le moteur (10) et le rail sont fermés par l'intermédiaire d'un câble de mise à la terre (50) de l'engrenage, un manchon de mise à la terre (40) avec des balais de contact de mise à la terre (45), par l'intermédiaire de l'arbre menant (12) et la roue (7).

8. Train de roulement selon la revendication 7, caractérisé en ce que la liaison conductrice entre l'arbre menant (12) et la roue (7) est établie par un câble de mise à la terre (41) flexible rotatif qui est relié au couvercle (42) du palier de la roue.

9. Train de roulement selon la revendication 8, caractérisé en ce que le câble de mise à la terre (41) est disposé dans un évidement (13) central, tourné vers la roue (7) et est prévu entre le couvercle (42) et les bords de l'évidement (13).
